# EUROPÄISCHE PATENTSCHRIFT

(11) **EP 3 263 974 B1**
(45) Veröffentlichungstag und Bekanntmachung des Hinweises auf die Patenterteilung: **09.01.2019**
(21) Anmeldenummer: 17178109.9
(22) Anmeldetag: 27.06.2017
(51) Int. Cl.: F21S 8/02, F21V 7/00, F21V 13/10, F21V 21/04, B60Q 3/44, F21W 106/00

(54) **LOCHSTRAHLER**
DOWNLIGHT LUMINAIRE
LUMINAIRE DOWNLIGHT

(30) Priorität: 28.06.2016 DE 102016007844
(43) Veröffentlichungstag der Anmeldung: 03.01.2018
(73) Patentinhaber: Bartenbach Holding GmbH, 6071 Aldrans (AT)
(72) Erfinder: Danler, Andreas, 6176 Völs (AT); Frischmann, Florian, 6460 Imst (AT); Kurz, Wilfried, 6060 Hall i.T. (AT); Reisecker, Christian, 6166 Fulpmes (AT)
(74) Vertreter: Thoma, Michael

(56) Entgegenhaltungen:
- DE-A1- 2 507 857
- DE-A1- 3 737 324
- JP-A- 2007 179 906
- US-A1- 2005 180 155
- US-B1- 6 655 813
- US-B1- 8 267 558

## Beschreibung

Die vorliegende Erfindung betrifft einen Lochstrahler mit zumindest einem Leuchtmittel vorzugsweise in Form einer LED, einer Fokussieroptik zum stundenglasartigen Einschnüren des vom Leuchtmittel abgegebenen Lichts auf einen Einschnürquerschnitt sowie einer Verblendung mit einer den Einschnürungsquerschnitt des abgegebenen Lichts einfassenden Lichtaustrittsöffnung. Die Erfindung betrifft ferner eine Beleuchtungseinrichtung, bei der ein solcher Lochstrahler hinter einem Decken- oder Wandpaneel angeordnet ist und durch ein Loch in dem Paneel hindurch den vor dem Paneel liegenden Raum beleuchtet.

Solche Lochstrahler sind aus den Schriften US 8 267 558 B1, US 2005/180155 A1 oder JP 2007 179906 A bekannt.

In jüngerer Zeit wurde vorgeschlagen, an Deckenpaneelen, mittels derer Gebäudedecken verkleidet sind, Leuchtenfelder mit einer Vielzahl von Leuchten anzuordnen, um die Decke und den darunterliegenden Raum sternenhimmelartig zu beleuchten. Hierzu weist das Deckenpaneel eine Vielzahl von Lichtaustrittsöffnungen auf, durch die hindurch das von den Leuchten abgegebene Licht in den Raum austreten kann. Um eine ausreichende Raumausleuchtung zu erzielen, müssen trotz üblicherweise mehrerer im Paneel verbauter Leuchten hohe Leuchtstärken vorgesehen werden, was zu einer Blendungswirkung führen kann. Die genannte Problematik, hohe Leuchtstärken bereitzustellen, die dann zu Blendungswirkungen führen können, stellt sich aber auch bei anderen Anwendungen solcher Lochstrahler, die beispielsweise auch in Möbel bzw. Möbelstücke oder Haushaltsgeräte wie Regale, Vitrinen, Kühlschränke, Spiegelschrank, Dunstabzugshauben und ähnliches eingebaut oder daran angebracht sein können. Auch an anderen Beleuchtungsgeräten wie Lüster, Stehlampen oder Schreibtischlampen können solche Lochstrahler eingesetzt werden.

Um eine solche Blendungswirkung zu reduzieren, schlägt die Schrift EP 20 31 296 B1 vor, die Löcher in dem Verkleidungspaneel stark zu verkleinern, sodass die hinter dem Paneel angeordneten Leuchtmittel sozusagen unsichtbar werden und im Raum befindliche Personen bei den üblicherweise schrägen Blickwinkeln auf die Decke nicht mehr direkt in die Leuchtmittel blicken können. Um dennoch das von den Leuchtmitteln abgegebene Licht durch die stark verkleinerten Löcher im Paneel hindurchtreten zu lassen, ist den Leuchtmitteln jeweils eine Fokussieroptik zugeordnet, die das von den Leuchtmitteln abgegebene Licht stundenglasartig einschnürt und durch die Löcher hindurchfokussiert. Die Fokussieroptik ist dabei derart ausgelegt, dass der Einschnürquerschnitt, also der geringste Querschnitt des abgegebenen Lichtkegels, im Bereich der Paneellöcher zu liegen kommt. Der genannte Einschnürquerschnitt kann dabei ein Punkt im Sinne eines Brennpunkts oder auch eine Querschnittsfläche mit endlicher, begrenzter Ausdehnung sein, wenn die Fokussieroptik das abgegebene Licht nicht vollständig auf einen Brennpunkt einschnürt.

Solche Lochstrahler mit einer Fokussieroptik können in Verbindung mit einer vorgeschalteten Verblendung, deren Lichtaustrittsöffnungen im Querschnitt stark reduziert und deutlich kleiner als der dahinter befindliche Lochstrahler einschließlich dessen Leuchtmittel und Fokussieroptik sind, die direkte Blendungswirkung mehr oder minder beseitigen, da ein direktes Hineinblicken in die Leuchtmittel bzw. die Fokussieroptik nicht mehr möglich ist bzw. nur dann möglich wäre, wenn eine direkt unter dem Loch stehende Person senkrecht auf das Paneel bzw. in das Loch in dem Paneel blickt, was im Normalfall jedoch nicht vorkommt. Allerdings kann es immer noch zu einer Streulichtblendung kommen, da die Lochblende bzw. die Lichtaustrittsöffnungen in dem vorgeblendeten Paneel aufgrund von Streulicht selbst eine gewisse Helligkeit annehmen und ein Betrachter auch bei schrägem Blickwinkel natürlich immer noch die Konturen der Lichtaustrittsöffnungen sieht.

Die Lochblende in Form von Decken- oder Wandverkleidungspaneelen hat nämlich in der Praxis immer eine gewisse Dicke, die beispielsweise bei Gipsplatten oder Holzpaneelen mehrere Millimeter beträgt und auch bei Metallpaneelen noch mehr als 0,5 mm beträgt, sodass die Lochwandungen, die von dem abgegebenen Licht angestrahlt werden, leuchten und sichtbar sind. Auch wenn der Einschnürquerschnitt des von der Fokussieroptik abgestrahlten Lichtkegels kleiner ist als der Durchmesser der Lichtaustrittsöffnung, fällt Streulicht auf die Wandungen der Lichtaustrittsöffnungen. Zum anderen hat auch der Raum über bzw. hinter dem Verblendungspaneel aufgrund von Streulicht der Fokussieroptik bzw. deren Linse ebenfalls Helligkeiten, die sichtbar und störend sind. Insbesondere bei sehr dünnen Paneelen wie beispielsweise Metallpaneelen ist der genannte Raum hinter dem Paneel auch unter flacheren Blickwinkeln sichtbar, da die geringere Tiefe der Löcher im Paneel die Blickachse durch die Löcher hindurch nur bei sehr flachen Blickwinkeln blockiert.

Die genannten Blendungswirkungen durch Streulicht werden durch den seit längerem bestehenden Architekten- und Raumdesignerwunsch nach weißen Deckenpaneelen oder sehr hellen Verblendungen nochmals verstärkt, da weiße oder helle Materialien, die beispielsweise durch Pulverbeschichtung der Verblendung generiert werden, die genannten Blendungseffekte durch Streulicht nochmals verstärken.

Hiervon ausgehend liegt der vorliegenden Erfindung die Aufgabe zugrunde, einen verbesserten Lochstrahler sowie eine verbesserte Beleuchtungseinrichtung der eingangs genannten Art zu schaffen, die Nachteile des Standes der Technik vermeiden und letzteren in vorteilhafter Weise weiterbilden. Insbesondere soll eine gleichmäßige Raumausleuchtung bei hoher Energieeffizienz mit weitgehender Blendungsfreiheit erzielt werden.

Die genannte Aufgabe wird erfindungsgemäß durch einen Lochstrahler gemäß Anspruch 1 sowie eine Beleuchtungseinrichtung gemäß Anspruch 13 gelöst. Bevorzugte Ausgestaltungen der Erfindung sind Gegenstand der abhängigen Ansprüche. Es wird also vorgeschlagen, die Streulichtausbreitung zwischen dem Leuchtmittel bzw. der diesem zugeordneten Fokussieroptik und der Lichtaustrittsausnehmung bzw. eine Streulichtausbreitung in dem Raum hinter der Lichtaustrittsöffnung durch einen Ausblendtopf zu unterbinden, der die Fokussieroptik und/oder das Leuchtmittel des Lochstrahlers einfasst, ohne Streulicht zu reflektieren oder gar zu bündeln. Wird der Lochstrahler hinter einem Verkleidungs- bzw. Abhäng- oder Abdeckpaneel verbaut, kann sich durch den genannten Abblendtopf von einem Lochstrahler ausgehendes Streulicht nicht weiter ausbreiten und Paneellöcher nicht aufhellen, die anderen Lochstrahlern zugeordnet sind. Um auch eine Aufhellung und damit Blendwirkung an der eigenen Lichtaustrittausnehmung, die dem Lichtstrahler zugeordnet ist, zu verhindern bzw. zu reduzieren, ist der Ausblendtopf an seinem die Lichtaustrittsöffnung und damit den Einschnürquerschnitt der Lichtstrahlen einfassenden Bodenabschnitt speziell geformt und/oder mit einer speziellen Oberfläche versehen, um die streulichtreflektierende Wirkung des Abblendtopfs zumindest im Bereich dessen Lichtaustrittsöffnung zu beseitigen bzw. zumindest deutlich zu reduzieren. Nach einem Aspekt der vorliegenden Erfindung umfasst die Verblendung einen die Fokussieroptik und/oder das Leuchtmittel einfassenden Abblendtopf, dessen sich nach innen zum Einschnürquerschnitt des abgestrahlten Lichts hin verjüngender Bodenabschnitt die Lichtaustrittsöffnung mit einer Lochkante begrenzt, von der aus sich die Oberflächenkontur des Abblendtopfs in Lichtabstrahlrichtung schräg geneigt zur Abstrahlrichtung aufweitet. Durch eine solche definierte Lochkante wird die Fläche bzw. der Abschnitt der Innenfläche, die bzw. der streulichtreflektierend und vom abgegebenen Licht aufgehellt werden könnte, minimiert, sodass die Blendwirkung ebenfalls minimiert wird. Durch die sich in Abstrahlrichtung von der genannten Lochkante schräg aufweitende Topfkontur besitzt der die Lichtaustrittsöffnung einfassende Bodenabschnitt des Abblendtopfes trotzdem eine Tiefe in Abstrahlrichtung, die Blickachsen durch die Lichtaustrittsnehmung hindurch und damit in den Raum hinter die Lichtaustrittsausnehmung unter flacheren Blickrichtungen verhindert.

Eine solche definierte Lochkante mit einer sich nach außen, das heißt in Abstrahlrichtung erweiternde Anschlusskontur, kombiniert die Vorteile von dicken und dünnen Lochblenden gleichermaßen, ohne deren Nachteile in Kauf nehmen zu müssen. Während bei einer recht dicken Lochblende mit einem zylindrischen Durchgangsloch der Raum hinter der Lochblende gut gegen Hindurchblicken und damit gut gegen Direktblendung durch direktes Hineinsehen in die dahinter befindliche Lichtquelle geschützt ist, kommt es an dem Loch selbst aufgrund der größeren Wandstärke zu stärkeren Aufhellungen und Streulichtblendungen. Umgekehrt beseitigt eine ebene, rasierklingendünne Lochblende zwar die Aufhellungen im Bereich der Innenwandung des Lochs, allerdings kann durch das Loch einer solchen papierdünnen Lochblende auch bei flacheren Blickwinkeln hindurchgeblickt werden. Die genannte Ausbildung des Abblendtopfs mit einer definierten Lochkante, von der aus sich die nach außen anschließende Topfkontur schräg zur Hauptabstrahlrichtung aufweitet, kombiniert die beiden Vorteile, nämlich keine bzw. kaum Aufhellungen des Lochrands und dennoch eine relativ hohe Blickdichte bei flacheren bis hin zu steileren Blickwinkeln, ohne die entsprechenden Nachteile in Kauf zu nehmen. Die definierte Lochkante reduziert die für die Reflexion und damit Aufhellung zur Verfügung stehende Lochrandmantelfläche auf den sehr dünnen, ggfs. mathematisch gegen Null gehenden Lochkantenring. Die sich anschließende, nach außen aufweitende Oberflächenkontur stellt eine Blickschutzkante bereit, ohne der Streulichtreflexion Fläche zu geben. Die genannte Lochkante bildet den kleinsten Durchmesser des Abblendtopfs und bildet sozusagen das Nadelöhr für Streulicht, wobei die genannte Lochkante vorteilhafterweise an der Einschnürung des abgegebenen Lichtkegels bzw. der abgegebenen Lichtstrahlen liegt.

Die genannte Lochkante ist dabei vorteilhafterweise scharfkantig ausgebildet, um die Höhe des für Streulichtreflexion verantwortlichen Innenmantelflächenrings der Lichtaustrittsausnehmung gegen Null gehen zu lassen, wobei die an eine solche scharfkantige Lochkante angrenzenden Lochflankenkonturen einen spitzen Winkel definieren können. Mit einer solchen spitzwinkligen, scharfkantigen Lochkante kann die Lochaufhellung und damit Blendwirkung weitgehend reduziert werden. In der Praxis werden indes auch scharfkantige Lochkanten aus fertigungstechnischen Gründen oft eine gewisse Abrundung oder Abphasung bzw. Brechung aufweisen. Im Lichte solcher praxisbedingter Abweichungen von einer scharfkantigen Konturierung im mathematischen Sinne kann scharfkantig im Sinne des vorerläuterten Merkmals deshalb meinen, dass an der Lochkante ein Krümmungsradius - sei es der tatsächliche Krümmungsradius einer Abrundung oder der Radius einer an einer Abphasung oder Abkantung gelegten Höhlkreises - nur einen Bruchteil der Wandstärke des Bodenabschnitts des Abblendtopfs bzw. nur einen Bruchteil der Tiefe des Topfbodens in Abstrahlrichtung beträgt, beispielsweise weniger als ein Fünftel der Bodenwandstärke oder weniger als 10% oder 5% des Lochdurchmessers.

In Weiterbildung der Erfindung kann sich der Abblendtopf von der genannten Lochkante ausgehend zu beiden Seiten hin, also der dem Leuchtmittel zugewandten Seite und der dem Leuchtmittel abgewandten Seite hin konturmäßig aufweiten bzw. sich zu den beiden Seiten hin erweiternde Lochflanken aufweisen, die an der genannten, vorzugsweise scharfkantigen Lochkante zusammenlaufen.

Insbesondere kann die dem Leuchtmittel abgewandte Lochflanke, die an die Lochkante anschließt, derart konturiert sein, dass eine an die Lochflanke gelegte Tangente an der Lichtaustrittsfläche der Fokussieroptik vorbeiläuft. Hierdurch wird verhindert, dass von der Lichtaustrittsfläche abgestrahltes Licht einschließlich Streulicht auf die genannte Außenflanke fällt, die die Lochkante zur leuchtmittelabgewandten Seite hin einfasst. Der in Abstrahlrichtung betrachtete Hinterschnitt der Abblendtopfkonturierung hinter der Lochkante, also auf der leuchtmittelabgewandten Seite der Lochkante, ist ausreichend stark bemessen, um zu verhindern, dass auch von den Randbereichen der Fokussieroptik abgegebenes Licht auf die genannten Lochflanken außerhalb der Lochkante fällt. Die genannte Lochflanke ist insbesondere derart stark angeschrägt, dass von der Lichtaustrittsfläche der Fokussieroptik abgegebenes Licht sozusagen an der Lochkante hängenbleibt und die Lochflanke nach außen hin im Schatten der Lochkante liegt.

Die genannte Lochflanke, die an die Lochkante nach außen hin anschließt, weitet sich von der Lochkante weg nach außen unter einem Aufweitwinkel auf, der mindestens so groß ist wie der Einschnürwinkel des von der Fokussieroptik eingeschnürten Lichts. Gibt die Fokussieroptik beispielsweise einen Lichtkegel mit einem Einschnürwinkel von zweimal 50° ab, können die genannten Lochflanken vorteilhafterweise unter einen Winkel von 50° oder mehr gegen die Hauptabstrahlrichtung geneigt sein. Bilden die außenliegenden Lochflanken ebenfalls einen Kegel, können sie einen Kegelwinkel von zweimal 50° oder mehr definieren.

Der genannte Aufweitwinkel der dem Leuchtmittel abgewandten Lochflanken, die die Lochkante einfassen, kann dabei vorteilhafterweise im Bereich von etwa 100% bis 150% des genannten Einschnürwinkels des abgegebenen Lichts liegen. Hierdurch ist einerseits verhindert, dass Streulicht auf die genannten, äußeren Lochflanken fällt, während andererseits eine immer noch gute Blickschutzwirkung gegen Blicke durch das Loch hindurch gegeben ist, da durch eine nur begrenzte Aufweitung die dem Augenpaar zugewandte Lochflanke eine Sichtschutzkante bildet, ohne dass der Abblendtopf hierzu eine übermäßige Dimensionierung benötigen würde.

Die genannte, dem Leuchtmittel abgewandte Lochflanke kann sich vorteilhafterweise kontinuierlich, insbesondere stetig aufweiten bzw. einen kontinuierlichen, insbesondere stetigen Verlauf besitzen, insbesondere auch bei Betrachtung im Querschnitt. Bildet die genannte Lochflanke eine Kegelfläche, ist der genannte Aufweitwinkel der Kegelwinkel. Die vorgenannte Tangente liegt in diesem Falle entlang der Kegelflanke auf bzw. fällt mit der genannten, geraden Kegelflanke zusammen und bildet sozusagen deren Verlängerung. Bei geeignetem Kegelwinkel läuft die Tangente in der zuvor beschriebenen Weise an der Lichtaustrittsfläche der Fokussieroptik vorbei.

Die Lochflanke muss allerdings im Querschnitt betrachtet keinen geraden Verlauf besitzen, sondern kann sich beispielsweise auch von der Lochkante ausgehend glockenförmig, also bspw. mit zunehmendem Abstand von der Lochkante in Abstrahlrichtung immer stärken aufweiten. Bei einer solchermaßen gekrümmten Querschnittskonturierung der Lochflanke ist diese dabei derart konturiert, dass - im Querschnitt betrachtet - an die Lochkante angelegte Tangenten sich alle zumindest mit dem zuvor genannten Aufweitwinkel aufweiten, der zumindest dem Einschnürwinkel des von der Fokussieroptik abgestrahlten Lichts entsprechen oder größer als dieser sein kann.

Insbesondere kann die Lochflanke im Querschnitt betrachtet auch eine konkave Konturierung besitzen, sodass eine an die Lochflanke gelegte Gerade an oberen und unteren Endabschnitten der konkaven Flanke aufliegt und dazwischen Luft zur Lochflankenoberfläche besitzt. Eine solchermaßen konkav konturierte Lochflanke kann dabei in verschiedener Weise gekrümmt sein, bspw. näherungsweise gleichförmig gebogen oder kreisförmig gekrümmt, sodass die Gerade eine Sekante definiert. Insbesondere kann die konkave Lochflanke aber auch parabelförmig gekrümmt sein, vorzugsweise derart, dass die Krümmung zur Fokussieroptik hin bzw. entgegen der Lichtabstrahlrichtung stärker wird. Strahlt bspw. der Lochstrahler als Deckenstrahler näherungsweise senkrecht nach unten, kann der Krümmungsradius der konkav konturierten Lochflanke zum oberen Ende hin zunehmhend kleiner werden und/oder nach unten hin zunehmend größer werden. Durch eine solchermaßen konturierte Lochflanke kann insbesondere die weitere Ausbreitung von Streulicht verhindert werden, das sich unmittelbar oberhalb der Einschnürung bzw. Lochkante des Abblendtopfes im Inneren des Abblendtopfes bildet oder an Topfwandungen unmittelbar vor der Lochkante reflektiert wird und relativ flachwinklig auszutreten versucht.

In vorteilhafter Weiterbildung der Erfindung kann der die genannte Lochkante bildende Bodenabschnitt des Abblendtopfs von einem dünnwandigen Bodensteg gebildet sein, der von einem Manteflächenabschnitt des Abblendtopfes aus nach innen vorspringen bzw. sich nach innen erstrecken kann. Ein solcher Bodensteg kann eine Erstreckung quer zur Hauptabstrahlrichtung besitzen, die ein Vielfaches der Wandstärke des Bodenstegs beträgt, wobei ein solcher Bodensteg vorteilhafterweise im Bereich seines die Lochkante definierenden Rands angeschrägt bzw. angespitzt sein kann, um die Lochkante scharfkantig auszubilden.

Um eine gute Blickschutzwirkung gegen Hindurchblicken durch die Lichtaustrittsöffnung unter nicht zu steilen Blickwinkeln zu erzielen, kann der Bodenabschnitt des Abblendtopfs eine Erstreckung in Abstrahlrichtung besitzen, die im Bereich von etwa ein Viertel bis vier Viertel des Lochdurchmessers und/oder ein Viertel bis vier Viertel der axialen Beabstandung der Lochkante von der Fokussieroptik betragen kann.

Alternativ oder zusätzlich kann der von der Lochkante definierte Lochdurchmesser des Abblendtopfes derart bemessen sein, dass der Durchmesser der Fokussieroptik mindestens vier Drittel des Lochdurchmessers des Abblendtopfs, vorzugsweise zwei bis dreimal dem Lochdurchmesser entspricht.

Der genannte, von der Lochkante definierte Lochdurchmesser bzw. der Durchmesser der Lichtaustrittsöffnung des Abblendtopfs, die den Lichtstrahlenbereich in Bereich von dessen Einschnürung einfaßt kann ein wenig größer als der Druchmesser der genannte Einschnürung des Lichtstrahlbereichs sein, so dass sozusagen ein Ringspalt zwischen Lochkante und Lichtstrahlenbündel verbleibt. Vorzugsweise ist die Lichtaustrittsöffnung jedoch nur geringfügig größer als der Einschnürquerschnitt des Lichtstrahlenbündels oder kann diesem Einschnürquerschnitte im wesentlichen entsprechen, wodurch ein guter Blendschutz bei geringer Baulänge des Abblendtopfs erzielt wird.

Der genannte Abblendtopf kann - grob gesprochen - hülsenförmig ausgebildet sein und eine an den die Lochkante definierten Bodenabschnitt anschließende Mantelfläche besitzen, die zumindest näherungsweise zylindrisch ausgebildet sein kann. Alternativ kann die Mantelfläche des hülsenförmigen Abblendtopfs jedoch auch bauchig bzw. konvex gewölbt sein, sodass sich die Gesamtform des Abblendtopfes einer Kugel- oder Eiform annähert.

Vorteilhafterweise kann der Abblendtopf im Innendurchmesser seinen Mantelflächenabschnittes an den Durchmesser der Fokussieroptik angepasst sein, insbesondere derart, dass der Innendurchmesser des Abblendtopfs an einem dem Leuchtmittel nahen Topfabschnitts näherungsweise etwa dem Außendurchmesser der Fokussieroptik entspricht. Hierdurch kann die Fokussieroptik platzsparend eingefasst werden.

Der Abblendtopf kann vorteilhafterweise die gesamte Fokussieroptik mantelflächenseitig einfassen, insbesondere zumindest soweit, dass die Lichtaustrittsfläche der Fokussieroptik von dem Abblendtopf eingefasst ist. Gegebenenfalls kann der Abblendtopf aber auch ein an die Fokussieroptik anschließendes Leuchtmittel miteinfassen.

Die genannte Fokussieroptik kann grundsätzlich verschieden ausgebildet sein, beispielsweise einen Reflektor umfassen, der das von dem zumindest einen Leuchtmittel abgegebene Licht einfängt und in der genannten Weise fokussiert. Alternativ oder zusätzlich kann die Fokussieroptik auch eine Linse umfassen, die zwischen dem Leuchtmittel und der Lichtaustrittsausnehmung angeordnet ist und vorteilhafterweise derart ausgebildet ist, dass sie das gesamte, von dem Leuchtmittel abgegebene Licht einfasst und durch die Lichtaustrittsausnehmung mit der genannten Einschnürung hindurchwirft. Die Fokussieroptik ist vorteilhafterweise derart beschaffen, dass das gesamte von allen Leuchtmitteln des Lochstrahlers abgegebene Licht eingefangen und zumindest im Wesentlichen vollständig in Form des eingeschnürten Strahlengangs durch die Lichtaustrittsöffnung des Abblendtopfs abgestrahlt wird.

Um eine Blendungswirkung durch Aufhellungen der Lichtaustrittsausnehmung zu verhindern bzw. weiter zu reduzieren, kann nach einem weiteren Aspekt der vorliegenden Erfindung zumindest der sichtbare Bereich der Innenflächen des Abblendtopfs tiefschwarz glänzend ausgebildet sein, sodass ggfs. doch auf die Innenflächen des Abblendtopfs fallendes Streulicht dort nicht weiter reflektiert wird. Eine solche tiefschwarz glänzende Ausbildung der sichtbaren, die Lichtaustrittsöffnung einfassenden Innenflächen des Abblendtopfs verhindert Aufhellungen der Lichtaustrittsausnehmung sowie hiervon ausgehende Blendwirkungen und gestattet eine größere Gestaltungsfreiheit bezüglich der Konturierung des Abblendtopfs, sodass dieser besser an die Einbauumgebung anpassbar ist.

Eine solche tiefschwarz glänzende Oberfläche kann insbesondere einen maximalen diffusen Reflexionsgrad von weniger als 2%, vorzugsweise weniger als 1% und insbesondere auch weniger als 0,5% besitzen. Die tiefschwarze Ausbildung der Oberfläche kann hierbei in verschiedener Art und Weise erreicht werden, beispielsweise durch Polieren eines schwarz eingefärbten Topfmaterials oder eine tiefschwarze Oberflächenbeschichtung, beispielsweise in Form einer Pianolackbeschichtung.

Um Aufhellungen und Blendwirkungen bestmöglich zu vermeiden, kann die gesamte Innenmantelfläche des Abblendtopfs von der Fokussieroptik bis zur Lichtaustrittsöffnung einschließlich tiefschwarz glänzend ausgebildet sein.

Der Lochstrahler kann grundsätzlich freistehend bzw. freihängend Verwendung finden, wobei durch den beschriebenen Abblendtopf eine Blendwirkung auch ohne weitere Maßnahmen wie Abblendpaneele oder Leuchtenschirme verhindert ist. Gleichzeitig kann der Lochstrahler jedoch auch in bzw. hinter einem Verkleidungs- bzw. Abhäng- oder Abdeckpaneel beispielsweise in Form von Decken- oder Wandpaneelen verbaut sein. Bei Verwendung des Lochstrahlers zusammen mit einem solchen Paneel kann der Abblendtopf mit seiner die Lichtaustrittsöffnung einfassenden Bodenabschnitt in der entsprechenden Paneelausnehmung sitzen, durch die hindurch der hinter dem Paneel sitzende Lochstrahler seine eingeschnürten Lichtstrahlen abgibt und hindurchstrahlt. Bei anderen Anwendungen solcher Lochstrahler beispielsweise in Möbeln bzw. Möbelstücken oder Haushaltsgeräten wie Regale, Vitrinen, Kühlschränke, Spiegelschrank, Dunstabzugshauben und ähnliches kann der Abblendtopf in entsprechender Wiese in einem Paneel bzw. einer Wandung des Möbels bzw. Geräts verbaut sein. Allerdings ist auch eine freistehende oder -hängende Anordung an Beleuchtungsgeräten wie Lüster, Stehlampen oder Schreibtischlampen möglich.

Die Erfindung wird nachfolgend anhand bevorzugter Ausführungsformen und zugehöriger Zeichnungen näher erläutert. In den Zeichnungen zeigen:
- Fig. 1:: Eine schematische Darstellung eines Lochstrahlers nach einer bevorzugten Ausführung der Erfindung, wobei der Boden eines hülsenförmigen Abblendtopfs kegelförmig angeschrägt ist und eine scharfkantige Lochkante definiert, durch die das abgestrahlte Licht hindurchgestrahlt wird, wobei die Teilansicht a eine perspektivische Darstellung des Lochstrahlers und die Teilansicht b eine Schnittansicht des Lochstrahlers zeigt,
- Fig. 2:: Eine schematische Darstellung eines Lochstrahlers ähnlich Fig. 1, wobei der Abblendtopf im Vergleich zu Fig. 1 nicht zylindrisch, sondern kugelförmig ausgebildet ist, wobei auch hier die Teilansicht a eine perspektivische Darstellung und die Teilansicht b eine Schnittansicht des Lochstrahlers zeigt,
- Fig. 3:: Eine Schnittansicht eines Lochstrahlers nach einer weiteren Ausführung der Erfindung, wobei der Lochstrahler mit seinem Abblendtopf in bzw. hinter einem Decken- oder Wandpaneel verbaut ist und der Abblendtopf innenmantelflächenseitig tiefschwarz glänzend ausgebildet ist,
- Fig. 4:: Eine Schnittansicht eines Lochstrahlers nach einer weiteren Ausführung der Erfindung, bei der im Vergleich zur Fig. 3 die Lochkante flacher und die Lichtaustrittsöffnung tiefer ausgebildet ist, um in einem dickeren Paneel verbaut zu werden,
- Fig. 5:: Eine perspektivische Ansicht eines Lochstrahlers, dessen Abblendtopf nach einer weiteren Ausführung der Erfindung im Querschnittt mehreckig konturiert ist, und
- Fig. 6:: Eine Schnittansicht eines Lochstrahlers ähnlich den Figuren 1 und 2 nach einer weiteren Ausführung der Erfindung, gemäß der die sich in Lichtaustrittsrichtung aufweitende Lochflanke des Abblendtopfes im Querschnitt konkav konturiert ist.

Wie Fig. 1 zeigt, kann der Lochstrahler 1 als Leuchtmittel 2 eine oder mehrere LEDs aufweisen, die beispielsweise auf einer Trägerplatine angeordnet sein können. Um das von dem Leuchtmittel 2 abgestrahlte Licht einzufangen und zu bündeln, ist eine Fokussieroptik 3 vorgesehen, die eine Linse 4 umfassen kann, welche mit einer topfförmigen Lichteintrittsfläche über das Leuchtmittel 2 gesetzt bzw. gestülpt sein kann, um im Wesentlichen vollständig das vom Leuchtmittel 2 abgegebene Licht einzufangen. Das eingefangene Licht kann sich in dem beispielsweise kelchförmigen Linsenkorpus ausbreiten und wird mantelflächenseitig reflektiert - was durch Totalreflexion und/oder eine reflektierende Beschichtung der Mantelfläche der Linse 4 erreicht werden kann - und auf die stirnseitige Lichtaustrittsfläche geworfen, von der aus das Licht in Form eines Kegels oder eines in ähnlicher Weise eingeschnürten Strahlenbündels abgegeben wird. Das eingeschnürte Strahlenbündel verjüngt sich dabei bis zu einem Einschnürquerschnitt 5 hin, in dem das Strahlenbündel seine größte Energiedichte besitzt und der einen maximalen Durchmesser von einigen wenigen Millimetern haben kann, wobei der Durchmesser auch gegen Null gehen kann, wenn die Einschnürung im Sinne eines Brennpunkts vollständig eingeschnürt wird.

Ohne eigens dargestellt zu sein, kann die Linse 4 mantelflächenseitig und/oder austrittsflächenseitig mit einer Facettierung versehen sein, um die Lichtdurchmischung zu verbessern und Maßtoleranzen auszugleichen, welche Facettierung auch bei einem alternativ vorgesehenem Reflektor vorgesehen sein kann.

Der Lochstrahler 1 umfasst weiterhin einen Abblendtopf 6, der - wie Fig. 1 zeigt - eine näherungsweise zylindrische, hülsenförmige Konturierung besitzen kann und die Linse 4 mantelflächenseitig einfasst, wobei sich der genannte Abblendtopf 6 vorteilhafterweise zumindest von dem Einschnürquerschnitt 5 bis hin zur Austrittsfläche der Linse 4 erstreckt. Der Abblendtopf 6 umschließt die abgegebenen Lichtstrahlen mantelflächenseitig vollständig zwischen der Lichtaustrittsfläche und dem genannten Einschnürquerschnitt 5.

Wie Fig. 1 zeigt, umfasst der Abblendtopf 6 einen Bodenabschnitt 7, der von der Mantelwandung des Abblendtopfes 6 nach innen vorspringt bzw. sich zu dem Einschnürquerschnitt 5 hin verjüngt und dort, das heißt am Einschnürquerschnitt 5, eine Lochkante 8 definiert.

Der genannte Abblendtopf 6 kann einschließlich seines Bodenabschnitts 7 rotationssymmetrisch ausgebildet sein, beispielsweise einen kreisförmigen Querschnitt besitzen.

Die genannte Lochkante 8 ist vorteilhafterweise scharfkantig, insbesondere spitzwinklig ausgebildet, wobei an die Flanken der Lochkante 8 im Querschnitt angelegte Tangenten beispielsweise einen Winkel von weniger als 60°, beispielsweise 40° oder auch weniger einschließen können.

Von der genannten Lochkante 8 aus erweitert sich der Querschnitt des Abblendtopfes 6 zu beiden Seiten hin, also sowohl zur Leuchtmittelseite hin als auch zu der dem Leuchtmittel abgewandten Seite. Der Abblendtopf ist zu beiden Seiten der Lochkante 8 hin hinterschnitten ausgebildet.

Insbesondere weitet sich eine leuchtmittelabgewandte Lochflanke 9, die an die Lochkante 8 nach außen hin anschließt, in Abstrahlrichtung 10 auf und erstreckt sich unter einem spitzen Winkel zu der Hauptabstrahlrichtung 10, die im Wesentlichen koaxial zur Symmetrieachse der Linse 4 und/oder koaxial zur Längsachse des Lochstrahlers 1 sein kann.

Wie Fig. 1 zeigt, kann die außenseitige Lochflanke 9 im Querschnitt betrachtet einen geradlinigen Verlauf besitzen und/oder eine Kegelfläche definieren, wobei sich die genannten Lochflanke 9 vorteilhafterweise unter einem Aufweitwinkel 11 aufweiten kann, der im Wesentlichen dem Einschnürwinkel des von der Linse 4 abgegebenen Lichts entsprechen kann oder geringfügig größer sein kann. Gibt die Linse 4 beispielsweise einen Lichtkegel mit einem Kegelwinkel von zweimal 50° ab, kann der genannte Aufweitwinkel 11 der Lochflanke 9 vorteilhafterweise zweimal 50° oder geringfügig größer sein, beispielsweise im Bereich von zweimal 50° bis zweimal 60°, beispielsweise zweimal 51° bis zweimal 60° betragen.

Der genannte Aufweitwinkel kann beispielsweise 100% bis 150%, vorzugsweise zwischen 100% und 120% des Einschnürwinkels des abgestrahlten Lichts betragen.

Wie Fig. 1 zeigt, kann der die Lochkante 8 definierende Bodenabschnitt 7 des Abblendtopfes 6 von einem dünnwandigen Bodensteg gebildet sein, der schräg geneigt zur Hauptabstrahlrichtung 10 nach innen vorspringt.

Der die Lochkante 8 definierende Bodenabschnitt 7 kann eine Erstreckung in Abstrahlrichtung 10 besitzen, die näherungsweise dem Durchmesser der Lichtaustrittsöffnung 12 entsprechen und/oder der Beabstandung der Lochkante 8 von der Lichtaustrittsfläche der Fokussieroptik 3 entsprechen kann, wobei jedoch auch andere Bemessungen möglich sind.

Alternativ oder zusätzlich kann der Abblendtopf 6 einen Durchmesser besitzen, der ein wenig größer ist als der Durchmesser der Linse 4.

Der Durchmesser der Lichtaustrittsausnehmung 12, die von der Lochkante 8 definiert wird, ist deutlich kleiner als der maximale Durchmesser der Fokussieroptik 3. Beispielsweise kann die Lichtaustrittsausnehmung 12 einen Durchmesser besitzen, der beispielsweise im Bereich von einem Viertel bis ein Halb, beispielsweise etwa ein Drittel des Durchmessers der Linse 4 beträgt. Unabhängig von der konkreten Ausbildung der Fokussieroptik 3 kann die Lichtaustrittsausnehmung 12 einen Durchmesser im Bereich von einigen, wenigen Millimetern, beispielsweise zwei bis Fünfzehn, insbesondere fünf bis zehn Millimeter besitzen.

Fig. 2 zeigt eine grundsätzlich ähnliche Ausführung eines Lochstrahlers 1 wie Fig. 1. Auch hier definiert der Abblendtopf 6 mit seinem Bodenabschnitt 7 eine scharfkantige Lochkante 8, von der aus sich die leuchtmittelabgewandte Lochflanke 9 in Abstrahlrichtung aufweitet, wobei dann der Aufweitwinkel hier ebenfalls vorteilhafterweise zumindest dem Einschnürwinkel des abgestrahlten Lichts entsprechen kann oder geringfügig größer sein kann.

Im Vergleich zu Fig. 1 unterscheidet sich die Ausführung nach Fig. 2 im Wesentlichen durch die Außenkonturierung des Abblendtopfes, der zusammen mit einem das Leuchtmittel 2 einfassenden Leuchtengehäuse eine kugelförmige Konturierung haben kann.

Wie die Fig. 1 und 2 zeigen, kann der Lochstrahler 1 freistehend oder freihängend eingesetzt werden, während die Fig. 3 und 4 einen Einbau des Lochstrahlers 1 hinter einem Verblendungspaneel 13 zeigen, das beispielsweise ein Deckenpaneel oder ein Abhängpaneel oder ein Raumtrennpaneel, ggf. aber auch die Deckenwandung eines Backofens bilden kann. Es versteht sich jedoch, dass auch die Ausführungsformen nach den Fig. 1 und 2 hinter einem solchen Paneel 13 verbaut werden können, oder umgekehrt die Ausführungen der Fig. 3 und 4 freistehend oder freihängend eingesetzt sein können.

Der Lochstrahler 1 gemäß Fig. 3 ist grundsätzlich ähnlich wie die Ausführung nach Fig. 1. Der Abblendtopf 6 definiert auch hier eine scharfkantige Lochkante 8, von der aus sich die leuchtmittelabgewandte Lochflanke 9 in Abstrahlrichtung 10 aufweitet, wobei hier der Aufweitwinkel der leuchtmittelabgewandten Lochkante 8 jedoch kleiner ist als bei der Ausführung nach Fig. 1.

Um Streulichtblendung an der Lochflanke 9 zu verhindern, ist die genannte Lochflanke 9 mit einer tiefschwarz glänzenden Oberfläche versehen, die einen maximalen, diffusen Reflexionsgrad von vorzugsweise weniger als 0,5% besitzt und beispielsweise durch eine tiefschwarze Pianolackbeschichtung ausgebildet sein kann.

Die tiefschwarze, glänzende Innenflächenausbildung am Abblendtopf 6 kann vorteilhafterweise nicht nur an der Lochflanke 9 und/oder der Innenmantelfläche der Lichtaustrittsausnehmung 12, die den Einschnürquerschnitt 5 umgibt, vorgesehen sein, sondern kann sich auch über die gesamte Innenmantelfläche zwischen der Linse 4 bzw. der Fokussieroptik 3 und der genannten Lichtaustrittsausnehmung 12 einschließlich erstrecken.

Wie Fig. 3 zeigt, kann der Lochstrahler 1 mit dem sich verjüngenden Bodenabschnitt 7 seines Abblendtopfs 6 in eine Paneelausnehmung 14 eingesetzt sein, durch die hindurch das Licht von der Rückseite des Paneels 13 auf dessen Vorderseite in den zu beleuchtenden Raum gestrahlt wird.

Wie Fig. 3 und insbesondere Fig. 4 zeigen, kann die Lochkante 8 ggfs. auch nicht scharfkantig oder weniger scharfkantig ausgebildet sein, wobei hier vorzugsweise im Querschnitt an die die Lochkante 8 einfassenden Flanken gelegte Tangenten einen Winkel von beispielsweise 90° bis 120°, beispielsweise 110° einschließen können, wie dies Fig. 3 zeigt, gemäß der sich die genannte Flanken 9 in Abstrahlrichtung aufweiten.

Im Vergleich zur Ausführung nach Fig. 3 ist die leuchtmittelabgewandte Lochflanke 9, die in Abstrahlrichtung 10 an die Lochkante 8 anschließt, bei dem Ausführungsbeispiel nach Fig. 4 nicht aufweitend konturiert, sondern im Wesentlichen zylindrisch bzw. in Abstrahlrichtung sich leicht verjüngend konturiert, sodass von der Linse 4 abgegebenes Streulicht auf die genannte Lochflanke 9 fallen kann. Um dennoch eine Blendwirkung zu reduzieren bzw. zu eliminieren, ist auch hier die Innenmantelfläche in der vorgenannten Weise tiefschwarz glänzend ausgebildet.

Die genannte tiefschwarze, glänzende Innemmatelflächenausbildung kann grundsätzlich auch bei den Ausführungen nach den Figuren 1 und 2 vorgesehen sein, ist dort jedoch ggf. auch entbehrlich, da durch die scharfkantige Lochkantenausbildung kein Streulichtfang erfolgt, so dass dort auch direkt die Materialen des Abblendtopfs wie beispielsweise Holz, Beton, Kunststoff, Metallblech oder dgl. die Oberfläche des Bodenbereichs des Abblendtopfs bilden können.

Wie Fig. 5 zeigt, kann der Abblendtopf 6, insbesondere dessen Bodenabschnitt 7 und/oder dessen Lichtaustrittsöffnung12 auch einen mehreckigen Querschnitt beispielsweise in Form eines Sechsecks oder eines Rechtecks besitzen, wobei eine quadratische Querschnittskonturierung vorgesehen sein kann, wie sie Fig. 5 zeigt. Bei solchen mehreckigen Querschnittskonturen, kann als "Durchmesser" beispielsweise der Lichtaustrittsöffnung die maximale Querschnitts- bzw. Öffnungweite (im Sinne der Diagonalen eines Rechtecks) angesehen werden. Gemäß Fig. 5 können die Übergänge der benachbarten, ebenen Flächenstücke eines solchen Vier- oder Sechs- oder Mehrecks abgerundet ausgebildet sein, so dass beispielseise bei einem wie in Fig. 5 gezeigten pyramidenstumpfförmigen, trichterartigen Bodenabschnitt dessen pyramidenkanten abgerundet sind, vgl. Fig. 5. Andere Querschnittskonturen wie oval oder elliptisch sind ebenfalls möglich.

Wie Fig. 6 zeigt, kann die außenseitige Lochflanke 9 des Abblendtopfes 6 im Querschnitt betrachtet auch einen gekrümmten Verlauf besitzen, wobei hier grundsätzlich verschiedene Krümmungsverläufe in Betracht kommen, bspw. eine glockenförmige Konturierung oder eine kuppelförmige Konturierung. Insbesondere kann die Lochflanke 9, wie Fig. 6 zeigt, im Querschnitt betracht konkav ausgebildet sein, sodass eine an die Lochflanke 9 angelegte Gerade 15 an oberen und unteren Rändern der Lochflanke 9 aufliegt und dazwischen Luft zur Lochflanke 9 hat, vgl. Fig. 6. Die gekrümmte Lochflanke 9 kann insgesamt betrachtet einen Kuppelring bilden.

Eine solche konkave Lochflankenkonturierung kann grundsätzlich verschiedene Krümmungen aufweisen, wenn die Lochflanke 9 im Querschnitt betrachtet wird. Beispielsweise kann die Krümmung gleichmäßig entlang der Lochflanke ausgebildet sein. Insbesondere kann die Lochflanke 9 im Querschnitt betrachtet aber auch parabelförmig gekrümmt konturiert sein und/oder zur Lochkante 8 hin zunehmend stärker gekrümmt sein und/oder in Lichtabstrahlrichtung betrachtet zunehmend weniger stark gekrümmt sein.

Legt man eine Tangente 15 gedanklich an einzelne Abschnitte der gekrümmten Lochflanke 9 (also nicht an deren oberen und unteren Ränder wie in Fig. 6 gezeigt, sondern an dazwischenliegende Flankenabschnitte), wird die Tangente 15 zur Fokussieroptik 3 hin von Flankenabschnitten abgedeckt, die näher an der Fokussieroptik 3 liegen, d.h. gemäß Fig. 6 weiter oben liegen, sodass von der Fokussieroptik 3 herkommendes Licht nicht auf die entsprechenden Flankenabschnitte gelangen kann. Gleichzeitig nimmt die Neigung der - gedanklich angelegten - Tangente 15 stetig zu, je weiter oben bzw. je näher an der Lochkante 8 sie an einen Lochflankenabschnitt gelegt wird. Mit anderen Worten, schiebt man die Tangente 15, wenn sie an Lochflankenabschnitte zwischen den Lochflankenrändern angelegt wird, immer weiter nach oben gemäß Fig. 6, d.h. immer näher an die Lochkante 8, desto flacher wird die Tangente 15, sodass potenzielles Streulicht, das von Topfwandungen oberhalb der Lochkante 8 reflektiert wird, nicht oder nahezu nicht auf die Lochflanke 9 gelangen kann, auch wenn solches Streulicht von nahe an der Lochkante 8 liegenden Topfwandungen relativ flach abgestrahlt wird.

## Patentansprüche

1. Lochstrahler mit zumindest einem Leuchtmittel (2) vorzugsweise in Form einer LED, einer Fokussieroptik (3) zum stundenglasartigen Einschnüren des von dem Leuchtmittel (2) abgegebenen Lichts auf einen Einschnürquerschnitt (5), sowie einer Verblendung mit einer den Einschnürquerschnitt (5) einfassenden Lichtaustrittsöffnung (12), wobei die Verblendung einen die Fokussieroptik (3) und/oder das Leuchtmittel (2) einfassenden Abblendtopf (6) umfasst, dessen sich nach innen zum Einschnürquerschnitt (5) des abgestrahlten Lichts hin verjüngender Bodenabschnitt (7) die Lichtaustrittsöffnung (12) mit einer Lochkante (8) begrenzt, von der aus sich die Oberflächenkontur des Abblendtopfs (6) in Lichtabstrahlrichtung (10) schräg geneigt zu einer Hauptabstrahlrichtung (10) aufweitet, **dadurch gekennzeichnet, dass** eine dem Leuchtmittel (2) abgewandte Lochflanke (9) sich von der Lochkante (8) weg unter einem Aufweitwinkel (11) aufweitet, der mindestens so groß ist wie der Einschnürwinkel des von der Fokussieroptik eingeschnürten Lichts, wobei sich die dem Leuchtmittel (2) abgewandte Lochflanke (9) kontinuierlich erstreckt und an die Lochflanke (9) angelegte Tangenten (15) sich alle zumindest mit dem genannten Aufweitwinkel (11) aufweiten.

2. Lochstrahler nach dem vorhergehenden Anspruch, wobei die genannte Lochkante (8) scharfkantig, insbesondere spitzwinklig ausgebildet ist.

3. Lochstrahler nach einem der vorhergehenden Ansprüche, wobei der Abblendtopf (6) von der Lochkante (8) ausgehend sich zu beiden, dem Leuchtmittel (2) zugewandten und abgewandten Seiten hin erweiternde Lochflanken (9) aufweist.

4. Lochstrahler nach einem der vorhergehenden Ansprüche, wobei die vom Leuchtmittel (7) abgewandte Lochflanke (9) derart konturiert und/oder angeschrägt ist, dass die an die Lochflanke (9) gelegte Tangente (15) an der lichttechnisch aktiven Lichtaustrittsfläche der Fokussieroptik (3) vorbeiläuft.

5. Lochstrahler nach einem der vorhergehenden Ansprüche, wobei der Aufweitwinkel (11) der leuchtmittelabgewandten Lochflanke (9) insbesondere im Bereich von 100% bis 150%, vorzugsweise 100% bis 120% des Einschnürwinkels des von der Fokussieroptik (3) abgestrahlten Lichts bemessen ist.

6. Lochstrahler nach einem der vorhergehenden Ansprüche, wobei die dem Leuchtmittel (2) abgewandte Lochflanke (9) eine Kegel- oder Pyramidenfläche bildet, deren Kegel- oder Pyramidenwinkel im Bereich von 100% bis 125% des Einschnürwinkels des von der Fokussieroptik (3) abgestrahlten Lichts entspricht.

7. Lochstrahler nach einem der Ansprüche 1 bis 5, wobei die dem Leuchtmittel (2) abgewandte Lochflanke (9) im Querschnitt betrachtet konkav gekrümmt konturiert ist und/oder eine mehrachsig gekrümmte Kuppelringfläche bildet.

8. Lochstrahler nach dem vorhergehenden Anspruch, wobei die Lochflanke (9) im Querschnitt betrachtet parabelförmig gekrümmt ist und/oder zur Lochkante (8) hin einen zunehmend kleineren Krümmungsradius aufweist.

9. Lochstrahler nach dem Oberbegriff des Anspruchs 1, wobei die Verblendung einen die Fokussieroptik (3) und/oder das Leuchtmittel (2) einfassenden Abblendtopf (6) mit einer sich zum Einschnürquerschnitt (5) des abgestrahlten Lichts hin verjüngenden, die Lichtaustrittsöffnung (12) begrenzenden Bodenabschnitt (7) aufweist, dessen sichtbaren, die Lichtaustrittsöffnung (12) einfassenden Innenflächen tiefschwarz glänzend ausgebildet sind, wobei der genannte Bodenabschnitt (7) des Abblendtopfes (6) eine Erstreckung in Abstrahlrichtung (10) besitzt, die ein Viertel bis vier Drittel des Durchmessers der Lichtaustrittsöffnung (12) und ein Viertel bis vier Drittel der axialen Beabstandung der Lichtaustrittsöffnung (12) von der Fokussieroptik (3) beträgt.

10. Lochstrahler nach dem vorhergehenden Anspruch, wobei die genannten Innenflächen des Abblendtopfes (6) von der Fokussieroptik (3) bis zur Lichtaustrittsöffnung (12) einschließlich tiefschwarz glänzend ausgebildet sind, wobei die tiefschwarz glänzende Oberfläche des Abblendtopfes (6) einen maximalen diffusen Reflexionsgrad von kleiner 2%, vorzugsweise kleiner 1% insbesondere kleiner als 0,5% besitzt.

11. Lochstrahler nach einem der vorhergehenden Ansprüche 9 oder 10, wobei der die Lichtaustrittsöffnung (12) einfassende Bodenabschnitt (7) des Abblendtopfs (6) von einem dünnwandigen Bodensteg gebildet ist, der sich von einem Mantelabschnitt des Abblendtopfs (6) nach innen erstreckt.

12. Lochstrahler nach einem der vorhergehenden Ansprüche 9-11, wobei der Durchmesser der Fokussieroptik (3) mindestens vier Drittel des Durchmessers der Lichtaustrittsöffnung (12) beträgt, vorzugsweise zwei- bis dreimal dem Durchmesser der Lichtaustrittsöffnung (12) entspricht, wobei ein Innendurchmesser des Abblendtopfes (6) etwa dem Außendurchmesser der Fokussieroptik (3) entspricht.

13. Beleuchtungseinrichtung mit zumindest einem Lochstrahler (1), der gemäß einem der vorhergehenden Ansprüche 1 bis 12 ausgebildet ist, sowie einem Abhänge- oder Abdeckpaneel (13) mit zumindest einer Paneelausnehmung (14), durch die von dem Lochstrahler (1) abgegebenen Licht hindurchstrahlbar ist.

14. Beleuchtungseinrichtung nach dem vorhergehenden Anspruch, wobei der Abblendtopf (6) des Lochstrahlers (1) mit seiner die Lichtaustrittsöffnung (12) einfassenden Bodenabschnitt (7) in der genannten Paneelausnehmung (14) sitzt, wobei eine Mehrzahl von Lochstrahlern in zumindest einer Reihe neben- oder hintereinander, voneinander beabstandet angeordnet und/oder in einer matrixförmigen Anordnung verteilt sind.

## Claims

1. Downlight luminaire, comprising at least one illuminant (2), preferably in the form of an LED, a focusing lens (3) for narrowing the light emitted by the illuminant (2) in an hourglass-like manner to a narrowed cross-section (5), as well as a blind having a light exit opening (12) enclosing the narrowed cross-section (5), wherein the blind includes a dimming pot (6) enclosing the focusing lens (3) and/or the illuminant (2), the bottom section, tapering inward towards the narrowed cross-section (5) of the emitted light, of which delimits the light-exit opening (12) with a hole edge (8), from which the surface contour of the dimming pot (6) widens in an inclined manner in the direction of light emission (10) towards a main emission direction (10), **characterized in that** a hole flank (9) facing away from the illuminant (2) widens in a direction away from the hole edge (8) at a widening angle (11) at least as large as the narrowed angle of the light narrowed by the focusing lens, wherein the hole flank (9) facing away from the illuminant (2) extends continuously and all tangents (15) applied on the hole flank (9) widen-up at least at said widening angle (11).

2. Downlight luminaire according to the preceding claim, wherein the said hole edge (8) has a sharp-edged, in particular acute-angled design.

3. Downlight luminaire according to one of the preceding claims, wherein the dimming pot (6) comprises hole flanks (9) enlarging as to start from the edge of the hole (8) to both sides facing and facing away from the illuminant (2).

4. Downlight luminaire according to one of the preceding claims, wherein the hole flank (9) facing away from the illuminant (7) is contoured and/or chamfered in such a way that the tangent (15) applied on the hole flank (9) runs past the light-technically active light-exit surface of the focusing lens (3).

5. Downlight luminaire according to one of the preceding claims, wherein the widening angle (11) of the hole flank (9) facing away from the illuminant ranges from 100 % to 150 %, preferably 100 % to 120 % of the narrowed angle of the light emitted by the focusing lens (3).

6. Downlight luminaire according to one of the preceding claims, wherein the hole flank (8) facing away from the illuminant (2) forms a conical or pyramid surface, the cone angle or pyramid angle of which corresponds to a range of 100% to 125% of the narrowed angle of the light emitted by the focusing lens (3).

7. Downlight luminaire according to one of claims 1 to 5, wherein the hole flank (9) facing away from the illuminant (2) is contoured in a concavely-curved manner and/or forms a multi-axially bent coupling ring surface, when viewed in a cross-section.

8. Downlight luminaire according to the preceding claim, wherein the hole flank (9) is bent in a parabola-shaped manner and/or has a curvature radius becoming increasingly smaller towards the hole edge (8).

9. Downlight luminaire according to the preamble of claim 1, wherein the blind comprises a dimming pot (6) enclosing the focusing lens (3) and/or the illuminant (2) and having a bottom section (7) tapering towards the narrowed cross-section (5) of the emitted light and delimiting the light-exit opening (12), the inner sides of which pot, which are of visible design and enclosing the light-exit surface (12) are of deep black and glossy design, wherein the said bottom section (7) of the dimming pot (6) has an extension in the emission direction (10), which is one quarter to four thirds of the diameter of the light-exit opening (12) and one quarter to four thirds of the light-exit opening's (12) axial spacing from the focusing lens (3).

10. Downlight luminaire according to the preceding claim, wherein the mentioned inner surfaces of the dimming pot (6) are configured to be deep-black glossy from the focusing lens (3) all the way to the light exit opening (12), wherein the deep-black glossy surface of the dimming pot (6) has a maximum diffuse reflectivity of less than 2 %, preferably less than 1 %, and in particular less than 0.5 %.

11. Downlight luminaire according to one of the preceding claims 9 or 10, wherein the bottom section (7) of the dimming pot (6) surrounding the light exit opening (12) is formed by a thin-wall bottom web, which extends inwards from a shell portion of the dimming pot (6).

12. Downlight luminaire according to one of the preceding claims 9 to 11, wherein the diameter of the focusing lens (3) is at least four thirds of the diameter of the light exit opening (12), preferably corresponds to two times up to three times the diameter of the light exit opening (12), wherein an inside diameter of the dimming pot (6) corresponds approximately to the outside diameter of the focusing lens (3).

13. Lighting device comprising at least one downlight luminaire (1), which is configured in accordance with one of claims 1 to 12, as well as a suspended or covering panel (13) with at least one panel recess (14), through which the light emitted by the downlight luminaire (1) is radiated.

14. Lighting device according to the preceding claim, wherein the dimming pot (6) of the downlight luminaire (1) rests in the mentioned panel recess (14) with its bottom section (7) surrounding the light exit opening (12), wherein a plurality of downlight luminaires are distributed in at least one row next to one another or one behind the other, arranged spaced from one another and/or in a matrix-like arrangement.

## Revendications

1. Luminaire downlight comprenant au moins un moyen d'éclairage (2) de préférence sous la forme d'une LED, une optique de focalisation (3) destinée à resserrer de manière semblable à un sablier la lumière émise par le moyen d'éclairage (2) à une section transversale de resserrement (5), ainsi qu'un écran doté d'un orifice de sortie de la lumière (12) entourant la section de resserrement (5), l'écran comprenant un pot de tamisage (6) entourant l'optique de focalisation (3) et/ou le moyen d'éclairage (2), dont la partie de fond (7) s'amincissant vers l'intérieur de la section transversale de resserrement (5) de la lumière rayonnée limite l'orifice de sortie de la lumière (12) avec un bord de trou (8), à partir duquel le contour de surface du pot de tamisage (6) s'évase dans la direction de rayonnement de la lumière (10) de manière inclinée par rapport à une direction de rayonnement principale (10), **caractérisé en ce qu'**un flanc de trou (9) orienté dans la direction opposée au moyen d'éclairage (2) s'évase à partir du bord de trou (8) selon un angle d'évasement (11), qui est au moins aussi grand que l'angle de resserrement de la lumière resserrée par l'optique de focalisation, le flanc de trou (9) orienté dans la direction opposée au moyen d'éclairage (2) s'étendant en continu et des tangentes (15) appliquées au flanc de trou (9) s'évasent toutes au moins avec ledit angle d'évasement (11).

2. Luminaire downlight selon la revendication précédente, dans lequel ledit bord de trou (8) est réalisé à bord vif, en particulier à angle aigu.

3. Luminaire downlight selon l'une des revendications précédentes, dans lequel le pot de tamisage (6) présente des flancs de trou (9) s'élargissant depuis le bord de trou (8) en direction des deux côtés, le côté orienté vers le moyen d'éclairage (2) et le côté opposé.

4. Luminaire downlight selon l'une des revendications précédentes, dans lequel le flanc de trou (9) orienté dans la direction opposée au moyen d'éclairage (7) présente un contour tel et/ou est biseauté de telle manière que la tangente (15) appliquée au flanc de trou (9) évite la surface de sortie de la lumière de l'optique de focalisation (3) active pour l'éclairage.

5. Luminaire downlight selon l'une des revendications précédentes, dans lequel l'angle d'évasement (11) du flanc de trou (9) orienté dans la direction opposée au moyen d'éclairage est dimensionné en particulier dans la plage de 100 % à 150 %, de préférence 100 % à 120 % de l'angle de resserrement de la lumière rayonnée par l'optique de focalisation (3).

6. Luminaire downlight selon l'une des revendications précédentes, dans lequel le flanc de trou (9) orienté dans la direction opposée au moyen d'éclairage (2) forme une surface conique ou pyramidale, dont l'angle au sommet du cône ou de la pyramide correspond à une plage de 100 % à 125 % de l'angle de resserrement de la lumière rayonnée par l'optique de focalisation (3).

7. Luminaire downlight selon l'une des revendications 1 à 5, dans lequel le flanc de trou (9) orienté dans la direction opposée au moyen d'éclairage (2), vu en section transversale, présente un contour à courbure concave et/ou forme une surface en forme d'anneau bombé incurvée suivant plusieurs axes.

8. Luminaire downlight selon la revendication précédente, dans lequel le flanc de trou (9), vu en section transversale, est incurvé en forme de parabole et/ou présente un rayon de courbure de plus en plus petit en direction du bord de trou (8).

9. Luminaire downlight selon le préambule de la revendication 1, dans lequel l'écran présente un pot de tamisage (6) entourant l'optique de focalisation (3) et/ou le moyen d'éclairage (2), avec une partie de fond (7) limitant l'orifice de sortie de la lumière (12) s'amincissant jusqu'à la section de resserrement (5) de la lumière rayonnée, dont les surfaces intérieures visibles entourant l'orifice de sortie de la lumière (12) sont réalisées brillantes noir profond, ladite partie de fond (7) du pot de tamisage (6) possédant une extension dans la direction de rayonnement (10), qui correspond à une valeur d'un quart à quatre tiers du diamètre de l'orifice de sortie de la lumière (12) et un quart à quatre tiers de l'écartement axial entre l'orifice de sortie de la lumière (12) et l'optique de focalisation (3).

10. Luminaire downlight selon la revendication précédente, dans lequel lesdites surfaces intérieures du pot de tamisage (6) sont réalisées brillantes noir profond de l'optique de focalisation (3) à l'orifice de sortie de la lumière (12) compris, la surface brillante noir profond du pot de tamisage (6) possédant un facteur de réflectance diffuse maximal inférieur à 2 %, de préférence inférieur à 1 %, en particulier inférieur à 0,5 %.

11. Luminaire downlight selon l'une des revendications précédentes 9 ou 10, dans lequel la partie de fond (7) du pot de tamisage (6) entourant l'orifice de sortie de la lumière (12) est formée par un panneau de fond à paroi mince, qui s'étend vers l'intérieur depuis une partie d'enveloppe du pot de tamisage (6).

12. Luminaire downlight selon l'une des revendications précédentes 9 à 11, dans lequel le diamètre de l'optique de focalisation (3) correspond à au moins quatre tiers du diamètre de l'orifice de sortie de la lumière (12), de préférence deux à trois fois le diamètre de l'orifice de sortie de la lumière (12), un diamètre intérieur du pot de tamisage (6) correspondant approximativement au diamètre extérieur de l'optique de focalisation (3).

13. Dispositif d'éclairage comprenant au moins un luminaire downlight (1), qui est réalisé selon l'une des revendications précédentes 1 à 12, ainsi qu'un panneau cachant ou de recouvrement (13) doté d'au moins un évidement de panneau (14), à travers lequel la lumière émise par le luminaire downlight (1) peut être rayonnée.

14. Dispositif d'éclairage selon la revendication précédente, dans lequel le pot de tamisage (6) du luminaire downlight (1) est situé, avec sa partie de fond (7) entourant l'orifice de sortie de la lumière (12) dans ledit évidement de panneau (14), une pluralité de luminaires downlight étant disposés espacés les uns des autres, les uns à côté ou derrière les autres en au moins une rangée et/ou étant distribués en une disposition en forme de matrice.
